# EUROPÄISCHE PATENTSCHRIFT

(11) **EP 1 718 545 B1**
(45) Veröffentlichungstag und Bekanntmachung des Hinweises auf die Patenterteilung: **14.01.2009**
(21) Anmeldenummer: 05707331.4
(22) Anmeldetag: 11.02.2005
(51) Int. Cl.: B65D 81/38, B65D 83/04

(54) **VERSCHLUSS FÜR EINE KÜHLBEHÄLTERÖFFNUNG**
CLOSURE FOR A COOLING CONTAINER OPENING
FERMETURE CONCUE POUR UNE OUVERTURE DE RECIPIENT FRIGORIFIQUE

(30) Priorität: 20.02.2004 DE 102004008496
(43) Veröffentlichungstag der Anmeldung: 08.11.2006
(73) Patentinhaber: Fraunhofer-Gesellschaft zur Förderung der angewandten Forschung e.V., 80686 München (DE)
(72) Erfinder: SCHÖN, Uwe, 66540 Neunkirchen (DE); OH, Young-Joo, 66121 Saarbrücken (DE); FUHR, Günter, 13187 Berlin (DE)
(74) Vertreter: Beier, Ralph
(86) Internationale Anmeldenummer: PCT/EP2005/001380
(87) Internationale Veröffentlichungsnummer: WO 2005/085092

(56) Entgegenhaltungen:
- DE-A1- 2 021 354
- US-A- 2 258 866

## Beschreibung

Die Erfindung betrifft einen Kühlbehälter mit einem Verschluss für eine Kühlbehälteröffnung, insbesondere einen Kryotank.

Es ist im Bereich der Biologie, der Pharmakologie, der Medizin und der Biotechnologie bekannt, Proben von biologischem Material unter Aufrechterhaltung der Vitalität des Probenmaterials bei Temperaturen einzufrieren, die knapp oberhalb der Temperatur flüssigen Stickstoffs liegen. Derartige Proben werden auch als Kryoproben bezeichnet und üblicherweise in Probenbehältern gelagert und transportiert, wobei die Probenbehälter zum Einfrieren der Proben in sogenannte Kryotanks eingebracht werden, in denen sich flüssiger Stickstoff befindet. Die Probenbehälter werden hierbei durch eine Öffnung in dem Kryotank in den Kryotank eingeführt bzw. aus dem Kryotank entnommen, wobei die Öffnung in dem Kryotank während der tiefgekühlten Lagerung durch einen Stopfen verschlossen ist, der eine Wärmeisolation aufweist, die beispielsweise aus Styropor besteht.

Nachteilig an dem vorstehend beschriebenen bekannten Verschluss in Form eines Stopfens ist die Tatsache, dass nach dem Herausziehen des Stopfens aus der Öffnung in dem Kryotank Luftfeuchtigkeit aus der den Kryotank umgebenden Luft in den Kryotank einfallen kann, was in dem Kryotank zu einer unerwünschten Eisbildung führt.

Darüber hinaus entstehen beim Herausziehen des Stopfens aus der Öffnung des Kryotanks sowie beim Hineinstecken des Stopfens starke Strömungen, welche die Eisbildung in dem Kryotank noch verstärken.

Aus DE-OS 2 029 354 ist ein Kühlbehälter für Getränkedosen bekannt. Dieser bekannte Kühlbehälter weist einen drehbaren Verschlussdeckel mit einer Entnahmeöffnung auf, so dass die Entnahmeöffnung in Umfangsrichtung frei positioniert werden kann, indem der Verschlussdeckel entsprechend gedreht wird. In dem Kühlbehälter befindet sich ein ringförmiger Kranz von Fächern zur Aufnahme der Getränkedosen. Die Entnahmeöffnung ist hierbei jedoch nicht in radialer Richtung positionierbar.

Weiterhin offenbart US 2 258 866 einen Ausgabebehälter für Nahrungsmittel- und Arzneimittelkapseln mit einem in dem Kühlbehälter angebrachten drehbaren Karussell und einem ebenfalls drehbaren Verschlussdeckel.

Der Erfindung liegt deshalb die Aufgabe zugrunde, einen Verschluss für einen Kryotank zu schaffen, der die Eisbildung in dem Kryotank bei einer Öffnung des Verschlusses minimiert.

Diese Aufgabe wird, ausgehend von dem vorstehend beschriebenen bekannten Verschluss gemäss dem Oberbegriff des Anspruchs 1, durch die kennzeichnenden Merkmale des Anspruchs 1 gelöst.

Die Erfindung umfasst die allgemeine technische Lehre, dass der Verschluss im geöffneten Zustand nicht die gesamte Kühlbehälteröffnung freigibt, sondern nur eine Entnahmeöffnung mit einem kleineren Öffnungsquerschnitt, so dass im geöffneten Zustand entsprechend weniger Luftfeuchtigkeit in den Kryotank einfallen kann. Darüber hinaus erfordert der erfindungsgemäße Verschluss zum Einführen von Kühlgut und/oder zur Entnahme von Kühlgut aus dem Kühlbehälter nicht mehr eine vollständige Entfernung des erfindungsgemäßen Verschlusses, so dass beim Öffnen und Schließen auch weniger Strömungen entstehen.

Dies bietet zum einen den Vorteil, dass die thermische Isolationswirkung des Verschlusses auch beim Einführen von Kühlgut und bei der Entnahme von Kühlgut genutzt wird, um eine Erwärmung des Kühlbehälterinneren zu vermeiden.

Zum anderen kann auf diese Weise eine Entnahmeschleuse mit einem kleineren Querschnitt verwendet werden kann, um Proben aus dem Kühlbehälter zu entnehmen bzw. in den Kühlbehälter einzuführen. Die Verwendung einer kleineren Entnahmeschleuse ist wiederum vorteilhaft, weil dadurch ein kleineres Schleusenvolumen möglich ist, das leichter temperierbar und klimatisierbar ist.

Erfindungsgemäß ist in dem erfindungsgemäßen Verschluss eine verschließbare Entnahmeöffnung zum Einführen von Kühlgut in den Kühlbehälter und/oder zur Entnahme von Kühlgut aus dem Kühlbehälter angeordnet, wobei die Entnahmeöffnung einen Öffnungsquerschnitt aufweist, der kleiner ist als der Öffnungsquerschnitt der Kühlbehälteröffnung.

Vorzugsweise ist der Öffnungsquerschnitt der Entnahmeöffnung jedoch so groß, dass ein üblicher Probenbehälter in Form eines Probenregals durch die Entnahmeöffnung passt.

Gemäß der Erfindung ist die Entnahmeöffnung innerhalb des Öffnungsquerschnitts der Kühlbehälteröffnung positionierbar. Dies bietet den Vorteil, dass das Kühlgut an verschiedenen Stellen innerhalb des Öffnungsquerschnittes der Kühlbehälteröffnung in den Kühlbehälter eingebracht oder aus dem Kühlbehälter entnommen werden kann, indem die Entnahmeöffnung entsprechend positioniert wird. Bei einem kreisförmigen Kühlbehälterquerschnitt ist die Entnahmeöffnung hierbei zwischen der Mittelachse des Kühlbehälters und dem Umfang des Kühlbehälters frei positionierbar. In Verbindung mit einem in dem Kühlbehälter angeordneten drehbaren Probenkarussel kann auf diese Weise auf sämtliche Probenbehälter bzw. Probenregale in dem Kühlbehälter zugegriffen werden. Hierzu muss das in dem Kühlbehälter befindliche Probenkarussell so gedreht werden, dass der gewünschte Probenbehälter (z.B. ein Probenregal) unterhalb der Kühlbehälteröffnung liegt. Darüber hinaus muss die Entnahmeöffnung des erfindungsgemäßen Verschlusses dann oberhalb des gewünschten Probenbehälters positioniert werden, so dass der gewünschte Probenbehälter durch die Entnahmeöffnung hindurch entnommen werden kann.

Die Positionierung der Entnahmeöffnung innerhalb des Öffnungsquerschnitts der Kühlbehälteröffnung erfolgt durch eine Drehung.

Erfindungsgemäß erfolgt die Positionierung der Entnahmeöffnung durch ein Verschlussteil, das in dem öffnungsgemäßen Verschluss um eine vorgegebene Drehachse drehbar gelagert ist, wobei die Entnahmeöffnung in dem Verschlussteil angeordnet ist. Eine Drehung des Verschlussteils führt hierbei also automatisch zu einer entsprechenden Positionierung der Entnahmeöffnung innerhalb des Öffnungsquerschnitts der Kühlbehälteröffnung.

Bei einer kreisförmigen Kühlbehälteröffnung kann das drehbare Verschlussteil ebenfalls im Wesentlichen kreisförmig sein, wobei die Drehachse des Verschlussteils im Wesentlichen parallel zur Mittelachse des Kühlbehälters und/oder im Wesentlichen parallel zu einer Drehachse eines in dem Kühlbehälter angeordneten Probenkarussells verläuft. Das Verschlussteil kann hierbei als Kreisscheibe ausgebildet sein, wobei die Entnahmeöffnung aus einer vom Umfang der Kreisscheibe ausgehenden Aussparung in der Kreisscheibe besteht.

Hierbei ist das drehbare Verschlussteil vorzugsweise so dimensioniert, dass der Durchmesser des drehbaren Verschlussteils im Wesentlichen halb so groß ist wie der Durchmesser des Kühlbehälters. Das drehbare Verschlussteil kann dann exzentrisch zu dem Kühlbehälterquerschnitt angeordnet sein, wobei sich das drehbare Verschlussteil vorzugsweise zwischen der Mittelachse des Kühlbehälters bzw. der Drehachse des in dem Kühlbehälter angeordneten Karussells einerseits und dem Rand des Kühlbehälters andererseits befindet. Der Zugriff auf eine gewünschte Position innerhalb des Kühlbehälterquerschnitts erfolgt hierbei also durch zwei Drehbewegungen, nämlich zum einen durch die Drehbewegung des in dem Kühlbehälter angeordneten Probenkarussells und zum anderen durch die Drehbewegung des drehbaren Verschlussteils mit der Entnahmeöffnung. Vorteilhaft an der vorstehend beschriebenen geometrischen Anordnung des Verschlussteils innerhalb des Kühlbehälterquerschnitts ist die Tatsache, dass durch eine geeignete Kombination der beiden Drehbewegungen auf jeden Probenbehälter in dem Kühlbehälter zugegriffen werden kann.

Darüber hinaus ist vorzugsweise auch die Entnahmeöffnung in dem drehbaren Verschlussteil exzentrisch zu dessen Drehachse angeordnet, wobei sich die Entnahmeöffnung vorzugsweise vom Umfang des drehbaren Verschlussteils ausgehend nach innen erstreckt.

In einem bevorzugten Ausführungsbeispiel der Erfindung ist in den Verschluss ein Antrieb integriert, der die Entnahmeöffnung innerhalb des Öffnungsquerschnitts der Kühlbehälteröffnung geeignet positioniert, wobei der Antrieb beispielsweise aus einem Elektromotor bestehen kann.

Ferner ist vorzugsweise eine Klappe oder ein herkömmlicher Stopfen vorgesehen, um die Entnahmeöffnung des erfindungsgemäßen Verschlusses während der Lagerung zu verschließen. Die Klappe kann hierbei wahlweise nach oben (d.h. nach außen) oder nach unten (d.h. in das Innere des Kühlbehälters) öffnen.

Die Klappe bzw. der Stopfen lassen vorzugsweise eine Druckausgleichsöffnung in dem Verschluss frei, um einen Druckausgleich zwischen der Innenseite und der Außenseite des Verschlusses zu ermöglichen. Dies ist insbesondere dann sinnvoll, wenn in dem Kühlbehälter flüssiger Stickstoff ausgast, was bei einem gasdichten Verschluss zu einem erheblichen Druckanstieg führen würde. Die Druckausgleichsöffnung kann hierbei in der Klappe bzw. dem Stopfen angeordnet sein. Es besteht jedoch alternativ auch die Möglichkeit, dass in dem erfindungsgemäßen Verschluss eine separate Druckausgleichsöffnung vorgesehen ist.

Aus diesem Grund kann auch anstelle einer Klappe oder eines Stopfens lediglich ein bewegliches Schutzelement vorgesehen sein, das innerhalb oder außerhalb des Kühlbehälters über die Entnahmeöffnung bewegbar ist, um Konvektionsströmungen zu vermeiden. Zum Antrieb dieses Schutzelements kann in den erfindungsgemäßen Verschluss ein zusätzlicher Antrieb beispielsweise in Form eines Elektromotors integriert sein.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine Seitenansicht eines Kryotanks mit einem erfindungsgemäßen Verschluss,
- Figuren 2a und 2b: Aufsichtsdarstellungen des Kryotanks aus Figur 1 bei unterschiedlichen Stellungen des erfindungsgemäßen Verschlusses,
- Figur 3: eine Seitenansicht eines Kryotanks mit einem anderen Ausführungsbeispiel eines erfindungsgemäßen Verschlusses sowie
- Figur 4: eine Seitenansicht eines Kryotanks mit einem alternativen Ausführungsbeispiel eines erfindungsgemäßen Verschlusses.

Figur 1 zeigt einen Kryotank 1, der zur vitalitätserhaltenden Kryokonservierung von Kryoproben verwendet werden kann, was an sich bekannt ist.

In dem Kryotank 1 befindet sich ein drehbares Probenkarussell 2, in dem zahlreiche Probenregale 3 entnehmbar angeordnet sind. Das Probenkarussell 2 ist um eine Drehachse 4 drehbar und weist einen Antrieb 5 in Form eines Elektromotors auf, um das Probenkarussell 2 in dem Kryotank 1 in die gewünschte Lage zu drehen, wie noch detailliert beschrieben wird. Der Elektromotor kann jedoch auch außerhalb des Kryotanks 1 angeordnet sein. Dies bietet den Vorteil, dass der Elektromotor dann nicht der Kälte in dem Kryotank 1 ausgesetzt ist.

An seiner Oberseite weist der Kryotank 1 eine kreisförmige Kühlbehälteröffnung auf, die durch einen Verschluss geöffnet, bzw. geschlossen werden kann. Der Verschluss weist ein Verschlussteil 6 auf, das um eine Drehachse 7 drehbar ist, wobei das Verschlussteil 6 im Wesentlichen die Form einer Kreisscheibe hat, wie insbesondere aus den Figuren 2a und 2b ersichtlich ist.

Zur Drehung des Verschlussteils 6 ist ein weiterer Antrieb 8 in Form eines Elektromotors vorgesehen, wobei der Antrieb 5 und der Antrieb 8 durch eine Steuereinheit angesteuert werden, die zur Vereinfachung nicht dargestellt ist. Auch dieser Elektromotor kann außerhalb des Kryotanks 1 angeordnet sein. Dies bietet wieder den bereits vorstehend erwähnten Vorteil, dass der Elektromotor dann nicht der Kälte in dem Kryotank 1 ausgesetzt ist.

In dem drehbaren, kreisscheibenförmigen Verschlussteil 6 befindet sich randnah eine Entnahmeöffnung 9, die hinreichend groß ist, um die Probenregale 3 in den Kryotank 1 einführen bzw. aus dem Kryotank entnehmen zu können.

Zur Entnahme eines der Probenregale 3 aus dem Kryotank 1 sind zwei Schritte erforderlich, die in beliebiger Reihenfolge durchgeführt werden können und im Folgenden beschrieben werden.

In einem ersten Schritt dreht der Antrieb 5 das Probenkarussell 2 in dem Kryotank 1 so, dass das gewünschte Probenregal 3 unterhalb des Verschlussteils 6 liegt.

In einem zweiten Schritt dreht der Antrieb 8 das kreisscheibenförmige Verschlussteil 6 dann so, dass die Entnahmeöffnung 9 über dem gewünschten Probenregal 3 liegt.

Anschließend kann dann eine an dem Verschlussteil 6 angebrachte Verschlussklappe 10 geöffnet werden, um das gewünschte Probenregal 3 aus dem Kryotank 1 zu entnehmen.

Das Einführen des Probenregals 3 in den Kryotank 1 erfolgt in entsprechender Weise.

Hierbei ist zu erwähnen, dass die Verschlussklappe 10 die Entnahmeöffnung 9 auch im verschlossenen Zustand nicht gasdicht abschließt, sondern eine Druckausgleichsöffnung frei lässt, um beim Ausgasen von Stickstoff einen Druckausgleich zu ermöglichen.

Das Ausführungsbeispiel gemäß Figur 3 stimmt weitgehend mit dem vorstehend beschriebenen Ausführungsbeispiel überein, so dass zur Vermeidung von Wiederholungen auf die vorstehende Beschreibung verwiesen wird und im Folgenden nur die Besonderheit dieses Ausführungsbeispiels beschrieben wird. Darüber hinaus werden hierbei dieselben Bezugszeichen verwendet, die jedoch zur Unterscheidung durch einen Apostroph gekennzeichnet sind.

Eine Besonderheit dieses Ausführungsbeispiels besteht darin, dass die Entnahmeöffnung des Verschlussteils 6' durch einen wärmeisolierten Stopfen 11' verschlossen werden kann.

Auch hierbei schließt der Stopfen 11' die Entnahmeöffnung in dem Verschluss nicht gasdicht ab, sondern lässt eine Druckausgleichsöffnung frei, um beim Ausgasen von Stickstoff einen Druckausgleich zu ermöglichen.

Schließlich stimmt auch das in Figur 4 dargestellte Ausführungsbeispiel weitgehend mit dem vorstehend beschriebenen Ausführungsbeispiel überein, so dass zur Vermeidung von Wiederholungen auf die vorstehende Beschreibung verwiesen wird und im Folgenden nur die Besonderheiten dieses Ausführungsbeispiels erläutert werden. Darüber hinaus werden hierbei dieselben Bezugszeichen wie vorstehend verwendet, die lediglich zur Unterscheidung durch zwei Apostrophe gekennzeichnet sind.

Eine Besonderheit dieses Ausführungsbeispiels besteht darin, dass auf die Verschlussklappe Deckel 10 verzichtet wird, während innerhalb des Kryotanks 1" ein Schutzelement 12" angeordnet ist, um die Ausbildung von Konvektionsströmungen zu verhindern. Das Schutzelement 12" besteht im Wesentlichen aus einem kreisscheibenförmigen Element, das durch einen zusätzlichen Antrieb 13" unterhalb der Entnahmeöffnung 9" verdreht werden kann, um die Entnahmeöffnung 9" in Abhängigkeit von der Drehstellung des Schutzelements 12" freizugeben oder abzudecken. Das Schutzelement 12" verschließt die Entnahmeöffnung 9" hierbei jedoch nicht gasdicht, sondern ist vielmehr gasdurchlässig, so dass lediglich Konvektionsströmungen unterdrückt werden.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen.

## Patentansprüche

1. Kühlbehälter (1, 1', 1"), insbesondere Kryotank, mit einer Kühlbehälteröffnung mit einem vorgegebenen, im Wesentlichen kreisförmigen Öffnungsquerschnitt und einem Verschluss für die Kühlbehälteröffnung", mit
a) einem Verschlussteil (6, 6', 6"), das in dem Verschluss um eine vorgegebene Drehachse (7, 7', 7") drehbar gelagert ist,
b) einer in dem Verschlussteil (6, 6', 6") angeordneten verschließbaren Entnahmeöffnung (9, 9") zum Einführen von Kühlgut in den Kühlbehälter (1, 1', 1") und/oder zur Entnahme von Kühlgut aus dem Kühlbehälter (1, 1', 1"), wobei die Entnahmeöffnung (9, 9") in dem drehbaren Verschlussteil (6, 6', 6") exzentrisch zu dessen Drehachse (7, 7', 7") angeordnet ist und einen Öffnungsquerschnitt aufweist, der kleiner ist als der Öffnungsquerschnitt der Kühlbehälteröffnung,
**dadurch gekennzeichnet,**
c) **dass** in dem Kühlbehälter (1, 1', 1") ein Probenkarusell (2, 2', 2") angeordnet ist, das um eine Drehachse (4, 4', 4") in dem Kühlbehälter (1, 1', 1") drehbar ist,
d) **dass** das drehbare Verschlussteil (6, 6', 6") exzentrisch zu dem Kühlbehälter angeordnet ist, und
e) **dass** die Entnahmeöffnung (9, 9") durch eine Drehung des Verschlussteils (6, 6', 6") zwischen der Mittelachse des Kühlbehälters (1, 1', 1") und dem Umfang des Kühlbehälters (1, 1', 1") frei positionierbar ist.

2. Kühlbehälter (1, 1', 1"') nach Anspruch 1, **dadurch gekennzeichnet, dass** die Kühlbehälteröffnung und das drehbare Verschlussteil (6, 6', 6") im Wesentlichen kreisförmig sind, wobei die Drehachse (7, 7', 7") des Verschlussteils (6, 6', 6") im Wesentlichen parallel zur Mittelachse des Kühlbehälters (1, 1', 1") und im Wesentlichen parallel zu der Drehachse (4, 4', 4") des Probenkarussells (2, 2', 2") verläuft.

3. Kühlbehälter (1, 1', 1") nach Anspruch 2, **dadurch gekennzeichnet, dass** der Kühlbehälter (1, 1', 1") einen Durchmesser aufweist, der im Wesentlichen doppelt so groß ist wie der Durchmesser des drehbaren Verschlussteils (6, 6', 6") mit der Entnahmeöffnung (9, 9', 9").

4. Kühlbehälter (1, 1', 1") nach einem der vorhergehenden Ansprüche, **dadurch gekennzeichnet, dass** das drehbare Verschlussteil (6, 6', 6") zwischen der Mittelachse des Kühlbehälters (1, 1', 1") und dem Rand des Kühlbehälters (1, 1', 1") angeordnet ist.

5. Kühlbehälter (1, 1', 1") nach einem der vorhergehenden Ansprüche, **gekennzeichnet durch** einen ersten Antrieb (8, 8', 8") zum Positionieren der Entnahmeöffnung (9, 9', 9") innerhalb des Öffnungsquerschnitts der Kühlbehälteröffnung.

6. Kühlbehälter (1, 1', 1") nach einem der vorhergehenden Ansprüche, **gekennzeichnet durch** eine Klappe (10) oder einen Stopfen (11') zum Verschließen der Entnahmeöffnung (9).

7. Kühlbehälter (1, 1', 1") nach Anspruch 6, **dadurch gekennzeichnet, dass** die Klappe in den Kühlbehälter (1, 1', 1") hinein oder nach aussen hin öffnet.

8. Kühlbehälter (1, 1', 1") nach Anspruch 6 oder 7, **gekennzeichnet durch** eine Druckausgleichsöffnung, die im geschlossenen Zustand einen Druckausgleich zwischen der Innenseite und der Außenseite des Verschlusses ermöglicht.

9. Kühlbehälter (1, 1', 1") nach einem der vorhergehenden Ansprüche, **dadurch gekennzeichnet, dass** zur Vermeidung von Konvektionsströmungen durch die Entnahmeöffnung (9") ein bewegliches Schutzelement (12") vorgesehen ist, wobei das Schutzelement (12") innerhalb oder außerhalb des Kühlbehälters (1") über die Entnahmeöffnung (9") bewegbar ist.

10. Kühlbehälter (1, 1', 1") nach Anspruch 9, **gekennzeichnet durch** einen zweiten Antrieb (13") zum Positionieren des Schutzelements (12").

## Claims

1. Cooling container (1, 1', 1"), in particular a cryo tank, with a cooling container opening with a predetermined, substantially circular opening cross-section and a closure for the cooling container opening, with
a) a closure part (6, 6', 6"), which is disposed in the closure to be rotatable around a predetermined rotational axis (7, 7', 7"),
b) a closable removal opening (9, 9") arranged in the closure part (6, 6', 6") for inserting goods to be cooled into the cooling container (1, 1', 1") and/or for removing goods to be cooled from the cooling container (1, 1', 1"), wherein the removable opening (9, 9") is arranged in the rotatable closure part (6, 6', 6") eccentrically to the rotational axis (7, 7', 7") thereof and has an opening cross-section, which is smaller than the opening cross-section of the cooling container opening,
**characterised in that**
c) a sample carousel 2, 2', 2"), which is rotatable around a rotational axis (4, 4', 4") in the cooling container (1, 1', 1"), is arranged in the cooling container (1, 1', 1"),
d) that the rotatable closure part (6, 6', 6") is arranged eccentrically to the cooling container, and
e) that the removal opening (9, 9") can be freely positioned by a rotation of the closure part (6, 6', 6") between the centre axis of the cooling container (1, 1', 1") and the periphery of the cooling container (1, 1', 1 ").

2. Cooling container (1, 1', 1") according to claim 1, **characterised in that** the cooling container opening and the rotatable closure part (6, 6', 6") are substantially circular, wherein the rotational axis (7, 7', 7") of the closure part (6, 6', 6") runs substantially parallel to the centre axis of the cooling container (1, 1', 1") and substantially parallel to the rotational axis (4, 4', 4") of the sample carousel (2, 2', 2").

3. Cooling container (1, 1', 1") according to claim 2, **characterised in that** the cooling container (1, 1', 1") has a diameter, which is substantially double the diameter of the rotatable closure part (6, 6', 6") with the removal opening (9, 9' 9").

4. Cooling container (1, 1', 1") according to one of the preceding claims, **characterised in that** the rotatable closure part (6, 6', 6") is arranged between the centre axis of the cooling container (1, 1', 1") and the edge of the cooling container (1, 1', 1").

5. Cooling container (1, 1', 1") according to one of the preceding claims, **characterised by** a first drive (8, 8', 8") for positioning the removal opening (9, 9', 9") inside the opening cross-section of the cooling container opening.

6. Cooling container (1, 1', 1") according to one of the preceding claims, **characterised by** a cap (10) or a stopper (11') for closing the removal opening (9).

7. Cooling container (1, 1', 1") according to claim 6, **characterised in that** the cap opens into the cooling container (1, 1', 1") or outwards.

8. Cooling container (1, 1', 1") according to claim 6 or 7, **characterised by** a pressure compensation opening, which in the closed state allows a pressure compensation between the inside and the outside of the closure.

9. Cooling container (1, 1', 1") according to one of the preceding claims, **characterised in that** a movable protection element (12") is provided to prevent convection flows through the removal opening (9"), wherein the protection element (12") is movable over the removal opening (9") inside or outside the cooling container (1").

10. Cooling container (1, 1', 1") according to claim 9, **characterised by** a second drive (13") for positioning the protection element (12").

## Revendications

1. Récipient frigorifique (1, 1', 1"), en particulier cryoréservoir, comportant une ouverture de récipient frigorifique de section d'ouverture définie, essentiellement circulaire, et une fermeture pour l'ouverture de récipient frigorifique, avec
a) une pièce de fermeture (6, 6', 6"), montée dans la fermeture et rotative autour d'un axe de rotation défini (7, 7', 7"),
b) une ouverture de prélèvement (9, 9") ménagée dans la pièce de fermeture (6, 6', 6"), pour l'introduction de produits réfrigérés dans le récipient frigorifique (1, 1', 1") et / ou pour le prélèvement de produits réfrigérés du récipient frigorifique (1, 1', 1"), ladite ouverture de prélèvement (9, 9") étant ménagée dans la pièce de fermeture rotative (6, 6', 6") et excentrée par rapport à l'axe de rotation (7, 7', 7") de celle-ci, et présentant une section d'ouverture inférieure à la section de l'ouverture du récipient frigorifique,
**caractérisé en ce que**
c) un carrousel à échantillons (2, 2', 2") est disposé dans le récipient frigorifique (1, 1', 1"), lequel est rotatif autour d'un axe de rotation (4, 4', 4") dans le récipient frigorifique (1, 1', 1"),
d) la pièce de fermeture rotative (6, 6', 6") est excentrée par rapport au récipient frigorifique, et
e) l'ouverture de prélèvement (9, 9") est librement positionnable entre l'axe central du récipient frigorifique (1, 1', 1") et la périphérie du récipient frigorifique (1, 1', 1") par rotation de la pièce de fermeture (6, 6', 6").

2. Récipient frigorifique (1, 1', 1") selon la revendication 1, **caractérisé en ce que** l'ouverture du récipient frigorifique et la pièce de fermeture rotative (6, 6', 6") sont essentiellement circulaires, l'axe de rotation (7, 7', 7") de la pièce de fermeture (6, 6', 6") s'étendant essentiellement parallèlement à l'axe central du récipient frigorifique (1, 1', 1") et essentiellement parallèlement à l'axe de rotation (4, 4', 4") du carrousel à échantillons (2, 2', 2").

3. Récipient frigorifique (1, 1', 1") selon la revendication 2, **caractérisé en ce que** le récipient frigorifique (1, 1', 1") présente un diamètre essentiellement deux fois supérieur au diamètre de la pièce de fermeture rotative (6, 6', 6") avec l'ouverture de prélèvement (9, 9', 9").

4. Récipient frigorifique (1, 1', 1") selon l'une quelconque des revendications précédentes, **caractérisé en ce que** la pièce de fermeture rotative (6, 6', 6") est disposée entre l'axe central du récipient frigorifique (1, 1', 1") et le bord du récipient frigorifique (1, 1', 1").

5. Récipient frigorifique (1, 1', 1") selon l'une quelconque des revendications précédentes, **caractérisé par** un premier entraînement (8, 8', 8") pour le positionnement de l'ouverture de prélèvement (9, 9', 9") à l'intérieur de la section de l'ouverture du récipient frigorifique.

6. Récipient frigorifique (1, 1', 1") selon l'une quelconque des revendications précédentes, **caractérisé par** un volet (10) ou un bouchon (11') pour la fermeture de l'ouverture de prélèvement (9).

7. Récipient frigorifique (1, 1', 1") selon la revendication 6, **caractérisé en ce que** le volet s'ouvre vers l'intérieur du récipient frigorifique (1, 1', 1") ou vers l'extérieur.

8. Récipient frigorifique (1, 1', 1") selon la revendication 6 ou la revendication 7, **caractérisé par** une ouverture de compensation de pression, laquelle permet en état de fermeture une compensation de pression entre le côté intérieur et le côté extérieur de la fermeture.

9. Récipient frigorifique (1, 1', 1") selon l'une quelconque des revendications précédentes, **caractérisé en ce qu'**un élément de protection mobile (12") est prévu pour éviter des courants de convexion par l'ouverture de prélèvement (9"), ledit élément de protection (12") étant déplaçable à l'intérieur ou à l'extérieur du récipient frigorifique (1") par l'ouverture de prélèvement (9").

10. Récipient frigorifique (1, 1', 1") selon la revendication 9, **caractérisé par** un deuxième entraînement (13") pour le positionnement de l'élément de protection (12").
